# EUROPÄISCHE PATENTANMELDUNG

(11) **EP 1 900 899 A2**
(43) Veröffentlichungstag der Anmeldung: **19.03.2008**
(21) Anmeldenummer: 07110434.3
(22) Anmeldetag: 18.06.2007
(51) Int. Cl.: E06B 9/52, E06B 3/28

(54) **Befestigungsvorrichtung für Aufsatzelemente, insbesondere Insekten-/Partikelschutzgitter**

(30) Priorität: 07.09.2006 DE 102006042490
(71) Anmelder: tesa AG, 20253 Hamburg (DE)
(72) Erfinder:

(57) **Zusammenfassung**

Die Erfindung betrifft eine Befestigungsvorrichtung für Aufsatzelemente (2), insbesondere Insekten-/Partikelschutzgitter, mit einem Grundelement (4) und einem Kederelement (5), wobei das Grundelement (4) mit einem von Aufsatzelement (2) und bauseitigem Rahmensystem (3), insbesondere eines Fenster- oder Türrahmens, und das Kederelement (5) mit dem anderen von Aufsatzelement (4) und bauseitigem Rahmensystem (3) verbindbar oder verbunden ist, wobei das Kederelement (5) einen Kederabschnitt (13) und einen Montageabschnitt (14) aufweist, wobei das Grundelement (4) mit dem Montageabschnitt (14) des Kederelements (5) verbindbar oder verbunden ist und wobei das Kederelement (5) mittels des Kederabschnitts (13) in einem Kederkanal (16) eines Rahmenteils (17) festlegbar und so mit dem Aufsatzelement (2) oder bauseitigem Rahmensystem (3) verbindbar ist.

## Beschreibung

Die vorliegende Erfindung betrifft eine Befestigungsvorrichtung für Aufsatzelemente, insbesondere Insekten-/Partikelschutzgitter, gemäß dem Oberbegriff von Anspruch 1.

Aus dem Stand der Technik sind vielfältige Arten von Befestigungsvorrichtungen für Aufsatzelemente wie Insekten-/Partikelschutzgitter (im Folgenden "Insektenschutzgitter") bekannt, um derartige Insektenschutzgitter an bauseitigen Rahmensystemen beispielsweise von Fenstern oder Türen zu befestigen. Insektenschutzgitter in Form von Insektenschutzrahmen werden an Fenstern häufig mit Haltewinkeln, Haltebügeln, Bügelfedern oder einer Kombination dieser Varianten befestigt. Insektenschutzgitter in Form von Insektenschutztüren werden oftmals derart befestigt, dass Scharniersegmente an bauseitige Türrahmen, Mauerwerk oder sonstige bauseitige Objekte angeschraubt werden und die Insektenschutztür an die Scharniersegmente eingehängt wird. Bei all diesen Varianten werden die bauseitigen Elemente üblicherweise beschädigt, beispielsweise durch Bohrungen an dem Rahmensystem.

Um eine Beschädigung an einem Rahmensystem zu vermeiden, offenbart DE 10 2004 002 573 A1 ein Halteelement, das eine lösbare Verbindung zwischen dem Rahmensystem und dem Aufsatzelement bewirkt, indem beide von einem Haltewinkel U-förmig umgriffen werden. Um das Halteelement bei verschiedenen Rahmenstärken des Rahmensystems einsetzen zu können, ist das rahmenseitige U des Halteelements mit einem Rastelement versehen, so dass das Halteelement auf die jeweilige Rahmenbreite anpassbar ist. Das Rastelement ist dabei in der Herstellung relativ aufwendig und zudem einem ständigen Verschleiß unterworfen, wenn das Aufsatzelement montiert und gelöst wird.

Aus dem Stand der Technik ist es zudem bekannt, an Aufsatzelementen wie Insekten-/Partikelschutzgittern zusätzliche Dichtungslippen vorzusehen, die mittels eines Keder an dem Rahmen des Aufsatzelements befestigt sind (DE 299 19 334 U1). Der Keder der jeweiligen Dichtungslippe ist dabei in einen Kederkanal des Rahmens eingeschoben und dort derart eingeklemmt, dass die Dichtung ortsfest gehalten wird.

Der vorliegenden Erfindung liegt das Problem zu Grunde, eine Befestigungsvorrichtung für Aufsatzelemente anzugeben, die eine Befestigung an einem bauseitigen Rahmensystem ohne Beschädigung desselben ermöglicht und gleichzeitig einfach und flexibel handhabbar ist.

Die vorliegende Aufgabe wird bei einer Befestigungsvorrichtung mit den Merkmalen des Oberbegriffs von Anspruch 1 durch die Merkmale des kennzeichnenden Teils von Anspruch 1 gelöst. Eine nebengeordnete Lösung wird durch ein Kederelement gemäß Anspruch 11 bereitgestellt. Bevorzugte Ausgestaltungen und Weiterbildungen sind Gegenstand der jeweiligen Unteransprüche.

Erfindungsgemäß ist erkannt worden, dass eine flexible Befestigung, vorzugsweise ohne Beschädigung der Rahmensysteme, am besten dadurch erzielt werden kann, dass eine Befestigungsvorrichtung mehrteilig ausgeführt wird, wobei die verschiedenen Elemente zunächst mit dem jeweiligen Rahmensystem verbunden werden oder bereits werksseitig in diese integriert sind. Die eigentliche Befestigung eines Aufsatzelementes erfolgt durch eine, vorzugsweise lösbare, Verbindung der verschiedenen Elemente der Befestigungsvorrichtung. Die mehrteilige Ausgestaltung vermindert die Komplexität, jedes einzelnen Elements, da jedes einzelne Element nur einzelne Aspekte der Anforderungen an das Gesamtsystem erfüllen muss. Ferner kann insbesondere das mit dem Rahmensystem des Aufsatzelementes zu verbindende Element auf einfache Weise in das Rahmensystem integriert sein, wodurch die Endmontage für den Anwender erleichtert wird.

Die Mehrteiligkeit der Befestigungsvorrichtung unter Beibehaltung einer einfachen Montage basiert zudem auf der Erkenntnis, dass ein Kederelement nicht nur zur Montage einer Dichtungslippe, also eines besonders leichten Bauteils, sondern vielmehr auch zur Befestigung eines Aufsatzelements selbst eingesetzt werden kann. Bei einem Kederelement handelt es sich um ein Bauteil, wie es dem Prinzip nach aus dem Stand der Technik für die Befestigung leichter Gegenstände, wie Dichtungen, bekannt ist. Ein Kederelement weist insbesondere einen Keder, also eine wulstförmige Verdickung auf, mittels der es in einem Kederkanal festlegbar ist. Vorliegend weist das Kederelement zunächst einen Kederabschnitt (Keder) auf, der in dem an einem Rahmenteil vorgesehenen Kederkanal festlegbar ist. Die Festlegung erfolgt dabei vorzugsweise so, dass nach der Montage ein Verschieben des Kederelementes ohne größeren Kraftaufwand im Wesentlichen nicht mehr möglich ist, für ein Verschieben in dem Kederkanal also jedenfalls die Überwindung einer Klemmkraft erforderlich ist. Bei dem Rahmenteil mit dem Kederkanal kann es sich um ein Rahmenteil des Aufsatzelements selbst handeln oder aber um ein Rahmenteil des bauseitigen Rahmensystems, beispielsweise einen Türrahmen oder einen Fensterrahmen. Der Kederkanal ist vorzugsweise bereits werksseitig in dem jeweiligen Rahmenteil integriert. Er kann aber auch in ein an dem Rahmen angeordnetes Bauelement integriert sein oder nachträglich in das jeweilige Rahmenteil eingebracht werden.

Ferner weist die Befestigungsvorrichtung ein Grundelement auf, das integraler Bestandteil von dem Element von Aufsatzelement oder bauseitigem Rahmensystem ist, das nicht selbst mit dem Kederelement verbunden ist. Bei dem Grundelement kann es sich alternativ zum integralen Bestandteil auch um ein zusätzliches Bauteil handeln, dass mittels bekannter Verbindungstechniken mit dem Aufsatzelement oder dem bauseitigen Rahmensystem verbunden wird. Insbesondere eignet sich für eine solche Verbindung ein System gemäß der parallelen EP 06 121 038, deren Offenbarungsgehalt vollumfänglich zum Gegenstand der vorliegenden Anmeldung gemacht wird.

Die eigentliche Montage des Aufsatzelements an dem bauseitigen Rahmensystem erfolgt erfindungsgemäß dadurch, dass das Kederelement zusätzlich zu dem in dem Kederkanal angeordneten Kederabschnitt einen Montageabschnitt aufweist, der mit dem Grundelement verbindbar oder verbunden ist. Diese Verbindung kann insbesondere form- und/oder kraftschlüssig erfolgen, beispielsweise durch Klemmen, Kleben, mittels eines Klettverschlusses oder dergleichen. Insbesondere bei einer Klemmverbindung sollte bereits bei der Herstellung eine Anpassung des Kederelements an den Kederkanal erfolgen. Ferner ist die Verbindung in bevorzugter Ausgestaltung lösbar ausgeführt, so dass eine Wiederverwertbarkeit der Befestigungsvorrichtung auch für andere Rahmensysteme gewährleistet wird. Eine hohe Festigkeit bei gleichzeitiger Lösbarkeit wird insbesondere bei einer Ausgestaltung erzielt, bei der die einzelnen Elemente miteinander verschraubt sind.

Die Befestigung von Aufsatzelementen mit Kederelement einerseits und Grundelement andererseits bietet die Möglichkeit, das Kederelement und das Grundelement jeweils unabhängig voneinander an dem Aufsatzelement beziehungsweise dem bauseitigen Rahmensystem zu befestigen, ohne dabei bereits durch die Gestaltung des Rahmensystems beziehungsweise des Aufsatzelements beschränkt zu sein. Insbesondere kann so eine Beschädigung des bauseitigen Rahmensystems wirksam verhindert werden, da beispielsweise eine Klemmhalterung problemlos realisierbar ist. Noch leichter ist die beschädigungsfreie Montage an dem bauseitigen Rahmensystem möglich, wenn dieses bereits werksseitig den Kederkanal zur Aufnahme des Kederabschnitts des Kederelements aufweist. Die eigentliche Montage erfolgt dabei erst durch die Verbindung von Kederelement und Grundelement, bei denen eine gegebenenfalls auftretende Beschädigung weniger störend ist, da diese Elemente gegebenenfalls kostengünstig ausgetauscht werden können.

Besonders vorteilhaft ist eine Ausgestaltung der Befestigungsvorrichtung, bei der auch das Grundelement als Kederelement ausgebildet ist und entsprechend sowohl das Aufsatzelement selbst als auch das bauseitige Rahmensystem ein Rahmenteil mit Kederkanal aufweisen. Die eigentliche Verbindung zwischen Aufsatzelement und Rahmensystem erfolgt dann über die Verbindung der beiden Montageabschnitte der jeweiligen Kederelemente miteinander.

In einer weiteren bevorzugten Ausgestaltung ist das Kederelement T-förmig ausgebildet, das heißt Montageabschnitt und Kederabschnitt bilden gemeinsam ein T dadurch, dass sich der Montageabschnitt im Wesentlichen waagerecht erstreckt und der Kederabschnitt in etwa mittig zum Montageabschnitt im wesentlichen senkrecht nach unten verläuft. Diese Anordnung ist besonders dann vorteilhaft, wenn die Festlegung des Kederabschnitts in dem Kederkanal nicht nur durch Klemmung sondern zusätzlich mittels einer Schraube erfolgt, die sich durch den Montageabschnitt des Kederelements in den Kederabschnitt erstreckt. In bevorzugter Ausgestaltung weist das Kederelement dabei eine Keilnut auf, die zur Führung und Positionierung der Schraube dient.

In weiter bevorzugter Ausgestaltung ist der Kederabschnitt als Hohlprofil ausgebildet. Dies hat den Vorteil, dass der Kederabschnitt bei der Montage leichter in den Kederkanal gedrückt werden kann als ein Vollprofil, dennoch aber eine hinreichende Ausdehnung zur Klemmung in dem Kederkanal möglich ist, beispielsweise durch Eindrehen einer Schraube in den Kederabschnitt.

Weitere Einzelheiten, Merkmale, Ziele und Vorteile der vorliegenden Erfindung werden nachfolgend anhand einer Zeichnung eines bevorzugten Ausführungsbeispiels näher erläutert. In der Zeichnung zeigt
- Fig. 1: eine perspektivische Ansicht einer Befestigungsvorrichtung bei an einem Fensterrahmen montierten Aufsatzelement,
- Fig. 2: eine perspektivische Ansicht der Befestigungsvorrichtung aus Fig. 1,
- Fig. 3: eine Seitenansicht der Befestigungsvorrichtung aus Fig. 1,
- Fig.4: eine Explosionsansicht einer alternativen Ausgestaltung der Befestigungsvorrichtung.

Fig. 1 zeigt eine Befestigungsvorrichtung 1, mit der ein Aufsatzelement 2, hier ein Insektenschutzgitter, an einem Fensterrahmen 3 angeordnet ist. Nähere Details der Befestigungsvorrichtung 1 sind insbesondere den Fig. 2 und 3 zu entnehmen, die im Folgenden näher beschrieben werden.

Die Befestigungsvorrichtung 1 weist ein Grundelement 4 und ein Kederelement 5 auf (Fig. 2, 3). Das Grundelement 4 weist hier und vorzugsweise neben einem Träger 6 eine Gewindespindel 7, einen Schlitten 8, einen Hebelarm 9, einen zweiten Hebelarm 10 und einen Haltewinkel 11 auf. Diese Einzelteile sind beweglich, insbesondere an jeweiligen Schwenkpunkten A, B, C, D miteinander gekoppelt. Die Gewindespindel 7 ist drehbar in dem Träger 6 gelagert und an ihren Enden mit einer Aussparung 12 versehen, um mittels eines Werkzeugs, insbesondere eines Schraubendrehers, gedreht zu werden. Durch der Spindel 7 wird der auf der Spindel 7 verschiebbar gelagerte Schlitten 8 in Pfeilrichtung vor oder zurück bewegt. Dabei nimmt der Schlitten 8 den Hebelarm 10 mit und schwenkt diesen um Schwenkpunkt D. Durch die Bewegungskopplung der beiden Hebelarme 9, 10 im Schwenkpunkt B wird der Hebelarm 9 um den Schwenkpunkt A geschwenkt. Durch diese Bewegung wird der Haltewinkel 11 in Pfeilrichtung bewegt und der Abstand X zwischen Träger 6 und Haltewinkel 11 verringert oder vergrößert. Der Haltewinkel 11 ist um Schwenkpunkt C schwenkbar gelagert, wodurch eine Anpassung an die spätere Auflage, in Fig. 1, 2 also an den Fensterrahmen 3, ermöglicht wird, so dass die gesamte Befestigungsvorrichtung 1 einschließlich des Aufsatzelements 2 an den Fensterrahmen 3 angeklemmt werden kann.

Das Kederelement 5 weist einen Kederabschnitt 13 und einen Montageabschnitt 14 auf. Das Grundelement 4 der Befestigungsvorrichtung 1 ist mit dem Montageabschnitt 14 des Kederelements 5 mittels Schrauben 15 verbindbar beziehungsweise in der gezeigten Ausgestaltung bereits verbunden. Mit dem Kederabschnitt 13 ist das Kederelement 5 in einem Kederkanal 16 eines Rahmenteils 17 des Aufsatzelements 2 festgelegt. Hierzu erstreckt sich der Kederabschnitt 13 des Kederelements 5 in den Kederkanal 16. Die Festlegung in dem Kederkanal 16 erfolgt vorzugsweise durch Klemmwirkung, die dadurch verstärkt werden kann, dass die Schrauben 15 derart in das Kederelement 5 eingeschraubt sind, dass der Kederabschnitt 13 aufgespreizt wird, also die Wirkung eines Dübels entfaltet. Insbesondere erfolgt die Aufspreizung derart, dass der Kederabschnitt 13 den Kederkanal 16 im Bereich der Schraube 15 im Wesentlichen vollflächig ausfüllt.

In alternativer zu der hier gezeigten Ausgestaltung kann das Kederelement 5 auch unmittelbar mit dem bauseitigen Rahmensystem 3, beispielsweise also einem Fensterrahmen, verbunden werden und das Grundelement 4 mit dem Aufsatzelement 2. Auch kann vorgesehen sein, dass das Grundelement 4 ebenfalls als Kederelement 5 ausgebildet ist und insofern die beiden Montageabschnitte 14 der jeweiligen Kederelemente 5 miteinander verbunden werden.

In der hier gezeigten Ausgestaltung ist das Grundelement 4 mit dem Montageabschnitt 14 des Kederelements 5 lösbar verbunden, nämlich mittels der Schrauben 15. Eine derartige Ausgestaltung ist besonders vorteilhaft, da sie eine hohe Flexibilität hinsichtlich der Anordnung der Befestigungsvorrichtung 1 ermöglicht.

Fig. 3 ist zu entnehmen, dass das Kederelement 5 einstückig ausgebildet ist. Das Kederelement 5 ist so besonders einfach herzustellen, insbesondere dann, wenn es aus Kunststoff oder Gummi hergestellt ist. In diesem Fall kann das Kederelement 5 beispielsweise als einstückiges Spritzgussteil oder mittels Extrusion hergestellt sein. Bei einer Ausführung aus Kunststoff oder Gummi ist zudem vorteilhaft, dass eine Schraube 15 ohne vorheriges Bohren eines Montagelochs in das Kederelement 5 gedreht werden kann.

Das Kederelement 5 ist mit seinem Montageabschnitt 14 und dem Kederabschnitt 13 im Wesentlichen T-förmig ausgebildet. Diese Ausgestaltung ermöglicht eine optimale Kraftverteilung, da der Kederabschnitt 13 zum einen den Kederkanal 16 nahezu vollständig ausfüllen kann und so einen hohen Anpressdruck an die Kanalinnenwände ermöglicht und sich zum anderen der Montageabschnitt 14 an die Oberseite des Kederkanals 16 anschmiegen kann und damit dort die Klemmkraft erhöht wird.

Das Kederelement 5 weist an dem Montageabschnitt 14 zudem eine Keilnut 18 auf, in die sich die Schraube 15 erstreckt. Die Keilnut 18 bildet dabei eine Führungs- und Positionierungshilfe für die Schraube 15. Die Keilnut 18 ist im Wesentlichen mittig von dem Montageabschnitt 14 angeordnet und, bei der hier gezeigten Ausgestaltung, auch mittig zu dem Kederabschnitt 13. Bei an dem Montageabschnitt 14 angeschraubten Grundelement 4 erstrecken sich die Schrauben 15 bis in den Kederabschnitt 13, wie dies in Fig. 3 durch die gestrichelte Linie angedeutet ist. Hierdurch wird der Kederabschnitt 13 besonders stark aufgespreizt, so dass eine hinreichende Klemmkraft in dem Kederkanal 16 erzielt wird.

Aus Fig. 3 ist zudem ersichtlich, dass der Kederabschnitt 13 des Kederelements 4 ein Hohlprofil 19 aufweist. Das Hohlprofil 19 ist materialtechnisch besonders günstig, da gegenüber einem Vollprofil weniger Material benötigt wird. Ferner bietet das Hohlprofil 19 den Vorteil, dass das Einbringen des Kederabschnitts 13 in den Kederkanal 16 erleichtert ist und darüber hinaus auch die Schraube 15 besonders einfach in das Kederelement 5 einschraubbar ist. Bei einem Vollprofil wäre zum Einschrauben einer Schraube eine größere Materialverdrängung erforderlich, so dass eine höhere Kraft zum Schrauben erforderlich ist, die allerdings auch zu einer größeren Klemmwirkung führt. Dennoch ist auch hier mit dem Hohlprofil 19 eine ausreichend hohe Klemmwirkung erzielbar.

Fig. 4 zeigt eine weitere Ausgestaltung einer Befestigungsvorrichtung 1 für ein Aufsatzelement 2. Der wesentliche Unterschied gegenüber der Ausgestaltung der Fig. 1 - 3 besteht darin, dass das Grundelement 4 hier nicht flexibel an einen unterschiedlichen Rahmenquerschnitt anpassbar ist, sondern vielmehr als Standardelement für Rahmensysteme mit einer standardisierten Rahmendicke ausgebildet ist.

## Patentansprüche

1. Befestigungsvorrichtung für Aufsatzelemente (2), insbesondere Insekten-/Partikelschutzgitter,
mit einem Grundelement (4) und einem Kederelement (5), wobei das Grundelement (4) mit einem von Aufsatzelement (2) und bauseitigem Rahmensystem (3), insbesondere eines Fenster- oder Türrahmens, und das Kederelement (5) mit dem anderen von Aufsatzelement (4) und bauseitigem Rahmensystem (3) verbindbar oder verbunden ist,
**dadurch gekennzeichnet,**
**dass** das Kederelement (5) einen Kederabschnitt (13) und einen Montageabschnitt (14) aufweist,
**dass** das Grundelement (4) mit dem Montageabschnitt (14) des Kederelements (5) verbindbar oder verbunden ist und
**dass** das Kederelement (5) mittels des Kederabschnitts (13) in einem Kederkanal (16) eines Rahmenteils (17) festlegbar und so mit dem Aufsatzelement (2) oder bauseitigem Rahmensystem (3) verbindbar ist.

2. Befestigungsvorrichtung nach Ansoruch 1, **dadurch gekennzeichnet,**
**dass** das Grundelement (4) mit dem Montageabschnitt (14) des Kederelements (5) lösbar verbindbar oder verbunden ist.

3. Befestigungsvorrichtung nach Anspruch 1 oder 2, **dadurch gekennzeichnet,**
**dass** das Kederelement (5) einstückig ausgebildet ist.

4. Befestigungsvorrichtung nach einem der vorhergehenden Ansprüche, **dadurch gekennzeichnet,**
**dass** das Kederelement (5) mit Montageabschnitt (14) und Kederabschnitt (13) T-förmig ausgebildet ist.

5. Befestigungsvorrichtung nach einem der vorhergehenden Ansprüche, **dadurch gekennzeichnet,**
**dass** das Grundelement (4) mittels einer Schraube (15) an den Montageabschnitt (14) des Kederelements (5) anschraubbar ist.

6. Befestigungsvorrichtung nach einem der vorhergehenden Ansprüche, **dadurch gekennzeichnet,**
**dass** der Montageabschnitt (14) des Kederelementes (5) eine Keilnut (18), insbesondere zur Führung und Positionierung einer Schraube (15), aufweist.

7. Befestigungsvorrichtung nach Anspruch 5 oder 6 **dadurch gekennzeichnet,**
**dass** sich die Schraube (15) bei an den Montageabschnitt (14) angeschraubtem Grundelement (4) bis in den Kederabschnitt (13) erstreckt.

8. Befestigungsvorrichtung nach einem der vorhergehenden Ansprüche, **dadurch gekennzeichnet,**
**dass** das Kederelement (5), insbesondere der Kederabschnitt (13), ein Hohlprofil (19) aufweist, vorzugsweise, dass sich die Schraube (15) bei an den Montageabschnitt (14) angeschraubtem Grundelement (4) bis in das Hohlprofil (19) erstreckt.

9. Befestigungsvorrichtung nach einem der vorhergehenden Ansprüche, **dadurch gekennzeichnet,**
**dass** das Kederelement (5), insbesondere der Kederabschnitt (13), flexibel und/oder aufspeizbar ist.

10. Befestigungsvorrichtung nach einem der vorhergehenden Ansprüche, **dadurch gekennzeichnet,**
**dass** das Kederelement (5), insbesondere der Kederabschnitt (13), aus Kunststoff oder Gummi hergestellt ist.

11. Kederelement, insbesondere zur Verwendung in einer Befestigungsvorrichtung (1) gemäß einem der Ansprüche 1 bis 10,
**dadurch gekennzeichnet,**
**dass** das Kederelement (5) einen Kederabschnitt (13) und einen Montageabschnitt (14) aufweist, dass das Kederelement (13) mittels des Montageabschnittes (14) mit einem weiteren Element (4) verbindbar ist und dass das Kederelement (5) mittels des Kederabschnitts (13) in einem Kederkanal (19) eines Rahmenteils (17) festlegbar ist.

12. Kederelement nach Anspruch 11, **gekennzeichnet durch** eines oder mehrere der Merkmale der Ansprüche 2 bis 10.
